# EUROPÄISCHE PATENTSCHRIFT

(11) **EP 1 306 815 B1**
(45) Veröffentlichungstag und Bekanntmachung des Hinweises auf die Patenterteilung: **13.12.2006**
(21) Anmeldenummer: 01125570.0
(22) Anmeldetag: 25.10.2001
(51) Int. Cl.: G07C 9/00, G07B 15/02

(54) **Zugangskontrolleinrichtung**
Access control device
Dispositif de contrôle d'accès

(43) Veröffentlichungstag der Anmeldung: 02.05.2003
(73) Patentinhaber: SkiData AG, 5083 Gartenau (AT)
(72) Erfinder: Ponert, Gregor, 5020 Salzburg (AT); Bacher, Harald, 5071 Wals (AT)
(74) Vertreter: Haft, von Puttkamer, Berngruber

(56) Entgegenhaltungen:
- EP-A- 0 847 030
- WO-A-98/08208
- WO-A-99/23613
- DE-A- 19 641 000
- PATENT ABSTRACTS OF JAPAN vol. 1997, no. 05, 30. Mai 1997 (1997-05-30) & JP 09 007008 A (NIPPON SIGNAL CO LTD:THE), 10. Januar 1997 (1997-01-10)
- PATENT ABSTRACTS OF JAPAN vol. 1997, no. 05, 30. Mai 1997 (1997-05-30) & JP 09 007007 A (NIPPON SIGNAL CO LTD:THE), 10. Januar 1997 (1997-01-10)
- PATENT ABSTRACTS OF JAPAN vol. 1997, no. 11, 28. November 1997 (1997-11-28) & JP 09 198531 A (OKI ELECTRIC IND CO LTD), 31. Juli 1997 (1997-07-31)

## Beschreibung

Die Erfindung bezieht sich auf eine Einrichtung zur Zugangskontrolle von Personen nach dem Oberbegriff des Anspruchs 1.

Bei der automatischen Zugangskontrolle werden üblicherweise Zugangsspuren angelegt, die mit Drehkreuz, Drehsperren oder anderen physischen, mechanischen Barrieren versehen sind, um nicht berechtigten Personen den Zugang zu Leistungen zu versperren. Da die überwiegende Mehrheit der Personen, welche die Drehkreuze passieren, für die Leistung auch bezahlt haben, sind solche physischen Barrieren als nicht besonders kundenfreundlich einzustufen. Auch gibt es Kulturkreise, bei denen diese physischen Barrieren auf solche Ablehnung gestoßen sind, dass sie sich nicht durchsetzen konnten. Drehkreuze an dem Zugang zu Skiliftanlagen haben zudem den Nachteil, dass sich Skistöcke und sonstiges Gerät an ihnen verfangen kann.

Man hat daher versucht, Drehkreuze und mechanische Barrieren durch Lichtschranken zu ersetzen, die eine die Zugangsspur passierende Person detektieren. Mit einer Auswerteeinrichtung, also einer Datenverarbeitungsanlage, die sowohl von der Lichtschranke wie von der Leseeinrichtung zur Überprüfung der Zugangsberechtigung, also z.B. einem Ticketleser angesteuert wird, wird dann festgestellt, ob die Person, die die Lichtschranke passiert, auch über eine gültige Zugangsberechtigung verfügt.

Ist das nicht der Fall, wird ein Alarm ausgelöst. Lichtschranken haben jedoch den Nachteil, dass sie Personen nicht von Gegenständen, wie Kleidungsstücke, Taschen, Ski oder Skistöcken unterscheiden können, und es dadurch zu Fehldetektionen kommen kann.

Aus WO-A-99/23613 ist bereits eine Zugangskontrolleinrichtung nach dem Oberbegriff des Anspruchs 1 bekannt. Als Datenträger wird ein Ticket verwendet und als Leseeinrichtung ein Einsteckleser für das Ticket. Damit wird zwar der Zugang erleichtert, weil auf physische Sperren verzichtet werden kann. Die zugangsberechtigte Person muss jedoch zum Einstecken des Tickets stehen bleiben. Zudem ist es z.B. beim Skifahren nicht gerade komfortabel, wenn vor jeder Liftfahrt mit klammen Fingern das Ticket aus einer Tasche gefischt werden muss.

Aufgabe der Erfindung ist es, eine zufriedenstellend funktionierende Zugangskontrollvorrichtung bereitzustellen, die von zugangsberechtigten Personen frei, also ohne Stehen bleiben und ohne physische Sperren passiert werden kann.

Dies wird erfindungsgemäß mit der im Anspruch 1 gekennzeichneten Zugangskontrolleinrichtung erreicht. In den Unteransprüchen sind vorteilhafte Ausgestaltungen der erfindungsgemäßen Zugangskontrolleinrichtung wiedergegeben.

Nach der Erfindung wird die Person, die die Zugangsspur passiert, mit einer Bildaufnahme- und -wiedergabeeinrichtung, beispielsweise einer Videokamera erfasst. Die von der Bildaufnahme- und -wiedergabeeinrichtung aufgenommenen Bilder werden einer Datenverarbeitungsanlage, beispielsweise einem PC, zugeführt, die die Bilder auswertet, also überprüft, ob sich darauf eine oder mehrere Personen befinden, die die Zugangsspur passieren.

Die Zugangsspur weist dazu vorzugsweise eine Breite auf, die nur zuläßt, dass sich die Personen hintereinander in Zugangsrichtung bewegen. Die Bildaufnahme- und -wiedergabeeinrichtung kann über der Zugangsspur angebracht sein, so dass eine Person von anderen Gegenständen beispielsweise dadurch unterschieden werden kann, dass sie einen Kopf und beiderseits davon Schultern aufweist.

Nach der Erfindung werden berührungslos arbeitende Datenträger verwendet. Bei Verwendung von berührungslos arbeitenden Datenträgern und nur einer Leseeinrichtung kann jedoch der Fall eintreten, dass sich zwei Personen im Lesebereich der Leseeinrichtung befinden, jedoch nur ein Datenträger mit Zugangsberechtigung von der Leseeinrichtung gelesen wird. Um diesen Fall zumindest weitgehend auszuschließen, sind erfindungsgemäß an jeder Zugangsspur mindestens zwei Leseeinrichtungen mit getrennten Lesebereichen hintereinander angeordnet. Die Leseeinrichtungen und die Bilddatenverarbeitungsanlage der Bildaufnahme- und -wiedergabeeinrichtung steuern eine Auswerteeinrichtung an, die durch eine separate oder die gleiche Datenverarbeitungsanlage wie die Bilddatenverarbeitungsanlage gebildet sein kann. Falls die von der Detektionseinrichtung, also der Bildaufnahme- und - wiedergabeeinrichtung mit der Bilddatenverarbeitungsanlage, erfasste Person keine oder keine gültige Zugangsberechtigung hat, also mit den Leseeinrichtungen keine bzw. keine gültige Zugangsberechtigung gelesen wird, wird dies durch die Auswerteeinrichtung angezeigt und/oder der Zugang verweigert.

Vorzugsweise erfasst die Bildaufnahme- und -wiedergabeeinrichtung jede Person, bevor sie die Bereiche der Leseeinrichtungen der Zugangsspur erreicht, und zwar in einem zeitlichen Abstand, der ausreicht, damit die Datenverarbeitungsanlage die von der Bildaufnahme- und -wiedergabeeinrichtung gelieferten Bilder darauf überprüfen kann, ob sich eine Person zu den Lesebereichen bewegt.

Falls die Detektionszeit nicht ausreicht, also die Zeit, die die Datenverarbeitungsanlage benötigt, um die von der Bildaufnahme- und -wiedergabeeinrichtung gelieferten Bilder darauf zu überprüfen, ob sich eine Person vom Beginn der Zugangsspur zu den Leseeinrichtungen bewegt, kann die Zeit zur Bewegung zu den Lesebereichen durch Schikanen, bei Skiliften auch durch Bremsmatten oder dgl. auf der Zugangsspur verlängert werden.

Beispielsweise kann, wenn nach einer vorgegebenen Zeit, in der die Person die Leseeinrichtungen normalerweise mit hoher Wahrscheinlichkeit passiert haben muss, der Zugang gesperrt werden, wenn in dieser Zeit keine (gültige) Zugangsberechtigung gelesen worden ist.

Der Zugang kann dabei durch eine mechanische Sperreinrichtung am Ende der Zugangsspur verweigert werden. Stattdessen oder zusätzlich kann die fehlende gültige Zugangsberechtigung auch angezeigt werden, beispielsweise durch einen Alarm.

Statt einer vorgegebenen Zeit nach Passieren der Bereiche der Leseeinrichtungen ohne Lesen einer Berechtigung ist die erfindungsgemäße Einrichtung vorzugsweise jedoch so ausgelegt, dass mit der Bildaufnahme- und -wiedergabeeinrichtung und der Datenverarbeitungsanlage die Person verfolgt wird, bis sie den Bereich der Leseeinrichtungen in Zugangsrichtung verläßt. Wenn bis dahin von dieser Person keine Zugangsberechtigung gelesen worden ist, wird dies durch die Auswerteeinrichtung angezeigt und/oder der Zugang verweigert.

Beispielsweise kann eine optische Alarmeinrichtung z.B. eine Ampel mit Rotlicht an der Zugangsspur vorgesehen sein, die bei Betreten des Bereichs der Leseeinrichtungen eingeschaltet ist oder eingeschaltet wird. Im Falle einer von der Leseeinrichtungen gelesenen Zugangsberechtigung kann das Rotlicht aus und z.B. ein grünes Licht eingeschaltet werden, um die Freigabe anzuzeigen.

Statt einer optischen Alarmeinrichtung oder Anzeige kann auch eine akustische Alarmeinrichtung, beispielsweise eine Sirene vorgesehen sein. Möglich ist jedoch auch eine akustische Anzeige, beispielsweise eine Sprachausgabe mit automatisierter Durchsage einer Anweisung für die Person, die die Lesebereiche ohne gelesene Zugangsberechtigung in Durchgangsrichtung verlassen hat.

Statt oder zusätzlich zu einer Alarmeinrichtung kann die Verweigerung des Zugangs ohne gelesene Zugangsberechtigung auch durch eine Kontrollperson erfolgen.

Dazu kann ein vorzugsweise tragbares Kontrollgerät mit einem Monitor vorgesehen sein, auf dem das mit der Bildaufnahme- und -wiedergabeeinrichtung aufgenommene Bild der Person ohne gelesene Zugangsberechtigung dargestellt wird. Das Bild der nicht zugangsberechtigten Person kann unter Verwendung der Gesichtserkennung auf dem Monitor hervorgehoben werden. Das Verweigern des Zugangs kann der Kontrollperson durch eine ggf. an dem Kontrollgerät angebrachte Alarmeinrichtung, beispielsweise ein akustisches Alarmsignal angezeigt werden.

Gleichzeitig kann auf dem Monitor der Grund der Abweisung eingeblendet werden. Wenn das Kontrollgerät mit einer Leseeinrichtung zur Überprüfung der Zugangsberechtigung versehen ist, hat das Kontrollpersonal die Möglichkeit seinerseits eine Kontrolle der Zugangsberechtigung durchzuführen.

Erfindungsgemäß können also aufgrund der Informationen aus der Bildverarbeitungsanlage sowie Informationen über die Anordnung des Gesamtdurchgang, also insbesondere der Position der Leseantenne, Durchgänge ohne gelesene Berechtigung erkannt und angezeigt werden.

Die erfindungsgemäße Einrichtung kann jedoch auch so ausgelegt sein, dass ein Alarm wieder erlischt, wenn die Person auf der Zugangsspur umdreht und sich entgegen der Durchgangsrichtung zurückbewegt. Das heißt, erfindungsgemäß kann nicht nur festgestellt werden, wo sich Personen befinden, sondern auch wie diese sich bewegen.

Die erfindungsgemäße Zugangskontrolleinrichtung kann auch mehrere Zugangsspuren aufweisen. So kann eine Bildaufnahme- und -wiedergabeeinrichtung,also z.B. eine Videokamera, die in entsprechender Höhe angebracht und nach unten gerichtet ist, beispielsweise auch zwei nebeneinander liegende Zugangsspuren in ihrem Bildaufnahmefeld bzw. Kamerafeld überwachen.

Da die erfindungsgemäße Einrichtung die Zugangssituation mittels Bildverarbeitung erfasst, ist als Zusatzfunktion eine Größenkontrolle der Personen mit geringem zusätzlichen Aufwand realisierbar. Dadurch kann festgestellt werden, ob beispielsweise ein Erwachsener eine Kinderkarte verwendet.

Vorzugsweise werden, insbesondere wenn die Bildaufnahme- und -wiedergabeeinrichtung über der oder den Zugangsspuren angebracht ist, zur Größenkontrolle zwei oder mehr Bildaufnahme- und -wiedergabeeinrichtung mit unterschiedlicher Aufnahmeperspektive verwendet, damit die Bilddatenverarbeitungsanlage eine Größenkontrolle der erfaßten Person durchführen kann.

Anstelle oder zusätzlich zur Größenkontrolle durch die Bildaufnahme- und -wiedergabeeinrichtung(en) kann zur Höhen- oder Größenkontrolle auch ein Sensor oder eine andere Auswerteeinrichtung vorgesehen sein.

Die Zugangsberechtigung ist auf einem von der zugangsberechtigen Person getragenen, mit den Leseeinrichtungen lesbaren Datenträger abgelegt. Vorzugsweise wird ein berührungslos arbeitender RFID-Datenträger mit "vicinity"-Datenübertragungsentfernung verwendet.

Durch die Kombination mit einem berührungslos arbeitenden Datenträger wird die Kontrolleinrichtung von der zugangsberechtigten Person automatisch betätigt. Das heißt, der Benutzer kann die Zugangsspur frei, also ohne Stehenbleiben (z.B. zum Einstecken eines Tickets) passieren.

Die berührungslos arbeitenden RFID-Datenträger können Transponder in Form von Chipkarten oder in Uhren, Handschuhe, Schlüsselanhänger, Mobiltelefone oder dgl. vom Benutzer getragene Gegenstände integriert sein. Auch Geräte, die durch integrierte berührungslose Schnittstellen, etwa Bluetooth-Funk oder Infrarot eine Zugangsberechtigung vermitteln, können zum Einsatz kommen z.B. Mobiltelefone.

Mit der erfindungsgemäßen Einrichtung wird durch Wegfall des Drehkreuzes und dgl. mechanischen Sperreinrichtungen der Komfort für den Benutzer wesentlich gesteigert. Die Kombination von Bildaufnahme- und -wiedergabeeinrichtung und Datenauswertung, beispielsweise durch einen PC, bietet gegenüber herkömmlichen Einrichtungen mit Drehkkreuzen zusätzliche Kostenvorteile, insbesondere wenn die Zugangskontrollvorrichtung mehrere Zugangsspuren besitzt. Eine Kombination z.B. aus einer Videokamera und einem PC kann nämlich bei den heute verfügbaren Rechenleistungen mehrere Durchgangsspuren ohne weiteres überwachen.

Ein weiterer Vorteil der erfindungsgemäßen Durchgangskontrolleinrichtung besteht in dem geringen Wartungsaufwand, da die erfindungsgemäße Zugangskontrolleinrichtung keine bewegten Teile benötigt. Bei entsprechender Parametrisierung der Einrichtung, also beispielsweise Optimierung der Länge der Zugangsspuren, Position des Lesebereichs der Leseeinrichtung, Brennweite des Videokameraobjektivs usw. kann der Bildverarbeitungsaufwand gering gehalten werden.

Nachstehend ist eine Durchgangskontrolleinrichtung anhand der Zeichnung beispielhaft näher erläutert. Darin zeigen jeweils schematisch
- Fig. 1: eine Draufsicht auf eine Zugangskontrolleinrichtung mit zwei Zugangsspuren; und
- Fig. 2: eine Seitenansicht der Zugangskontrolleinrichtung nach Fig. 1 in Zugangsrichtung.

Gemäß Fig. 1 weist die Zugangskontrolleinrichtung zwei Zugangsspuren 1 und 2 auf, die in Richtung des Pfeiles 3 passiert werden.

Jede Zugangsspur 1, 2 ist seitlich durch zwei Absperrungen 4 und 5 bzw. 4 und 6 begrenzt. Die Absperrungen 4 und 5 bzw. 4 und 6 weisen einen solchen Abstand auf, dass nur eine Person P den Durchgang 1, 2 bequem passieren kann, zwei Personen nebeneinander also normalerweise nicht.

Eine Videokamera 7 ist als Bildaufnahme- und -wiedergabeeinrichtung oberhalb der Zugangsspuren 1, 2 so angebracht, dass ihr Kamerafeld 8 beide Zugangsspuren 1, 2 über die gesamte Breite erfasst.

An jeder Zugangsspur 1, 2 ist in einem Gehäuse 17 die gestrichelt dargestellte Antenne 9 einer Leseeinrichtung für einen berührungslos arbeitenden Datenträger angeordnet. In dem Gehäuse 17 ist zugleich die Auswerteeinrichtung 16 vorgesehen, an die die Leseeinrichtung angeschlossen ist. Weiterhin weist jede Zugangsspur 1, 2 eine optische Alarmeinrichtung oder Anzeige in Form einer Ampel 11 sowie eine akustische Alarm- oder Anzeigeeinrichtung 12 auf.

Wie für die Zugangsspur 1 in Fig. 1 dargestellt, weist jede Zugangsspur 1, 2 einen Eingangsbereich 13, einen Lesebereich 14 und einen Ausgangsbereich 15 auf.

Der Lesebereich 14 ist der Bereich, in dem die Leseeinrichtung mit der Antenne 9 den berührungslosen Datenträger der Person P liest, die diesen Bereich passiert. Der Datenträger wird von der Person P getragen, z.B. in Form einer Armbanduhr 10. Am Ausgangsbereich 15 ist die Ampel 11 oder eine andere Sperreinrichtung angeordnet.

Wenn eine Person den Eingangsbereich 13 betritt, wird sie von der Videokamera 7 erfasst. Die Bilder der Videokamera 7 werden einer nicht dargestellten Datenverarbeitungseinrichtung zugeführt, die sie auf Personen untersucht und zusammen mit der Datenverarbeitungsanlage für die Auswerteeinrichtung 16 in dem Gehäuse 17 angeordnet sein kann. Wenn mit der aus der Videokamera 7 und der Datenverarbeitungsanlage bestehenden Detektionseinrichtung die Person P auf der Zugangsspur 1 bzw. 2 festgestellt worden ist, wird diese verfolgt, bis sie den Lesebereich 14 in Durchgangsrichtung gemäß dem Pfeil 3 verläßt.

Wenn die Person P den Lesebereich 14 betritt, wird z.B. die rote Lampe der Ampel 11 an der betreffenden Zugangsspur 1 bzw. 2 eingeschaltet. Sie bleibt solange eingeschaltet, bis ein berührungsloser Datenträger mit Zugangsberechtigung mit der Leseeinrichtung 9 gelesen und mit der Auswerteeinrichtung 16 abgearbeitet worden ist. Danach wird z.B. die grüne Lampe der Ampel 11 eingeschaltet.

Wird der Lesebereich 14 in Durchgangsrichtung 3 verlassen, ohne dass ein Datenträger mit einer Zugangsberechtigung gelesen worden ist, wird mit der akustischen Anzeige 12 ein Warnsignal abgegeben, beispielsweise mit einem Lautsprecher eine automatisierte Durchsage mit Anweisungen an die betreffende Person, beispielsweise umzukehren.

Bewegt sich die betreffende Person dennoch weiter in den Ausgangsbereich 15 dann wird mit der akustischen Einrichtung 12 ein Alarm erzeugt, z.B. ein Sirenensignal.

Statt oder zusätzlich zu der Alarmeinrichtung 12 und der Ampel 11 kann die Sperrung des Zugangs ohne gelesene Zugangsberechtigung auch durch eine Kontrollperson C erfolgen. Die Kontrollperson C besitzt dazu ein tragbares Kontrollgerät 18 mit einem Monitor 19, auf dem das mit der Bildaufnahme- und - wiedergabeeinrichtung 7 aufgenommene Bild der Person P dargestellt wird, wenn keine Zugangsberechtigung gelesen worden ist und der Zugang gesperrt werden soll. Mit dem Kontrollgerät 18 können auch weitere Informationen angezeigt werden, beispielsweise wenn sich zwei Personen nahe der Leseantenne 9 befinden und dadurch ein eindeutiges Erkennen einer Berechtigung schwierig sein kann.

Bei Verwendung des berührungslos arbeitenden Datenträgers 10 und lediglich der einen Leseeinrichtung 9 kann der Fall eintreten, dass sich zwei Personen im Lesebereich 14 der Leseeinrichtung 9 befinden, jedoch nur ein Datenträger mit Zugangsberechtigung von der Leseeinrichtung 9 gelesen wird. Um diesen Fall zumindest weitgehend auszuschließen, sind erfindungsgemäß an jeder Zugangsspur 1, 2 zumindest zwei Leseeinrichtungen mit getrennten, gegebenenfalls kürzeren Lesebereichen hintereinander angeordnet.

## Patentansprüche

1. Einrichtung zur Zugangskontrolle von Personen (P) mit einer Leseeinrichtung (9) zur Überprüfung der Zugangsberechtigung, die auf einem von der zugangsberechtigten Person (P) getragenen, von der Leseeinrichtung (9) lesbaren Datenträger (10) abgelegt ist, an wenigstens einer Zugangsspur (1, 2) und mit einer eine die Zugangsspur (1, 2) passierenden Person (P) erfassenden Detektionseinrichtung mit wenigstens einer Bildaufnahme- und -wiedergabeeinrichtung (7) und einer Bilddatenverarbeitungsanlage, die die von der Bildaufnahme- und -wiedergabeeinrichtung (7) gelieferten Bilder auf Personen (P) überprüft, und mit einer Auswerteeinrichtung (16), die im Falle einer nicht gelesenen oder ungültigen Zugangsberechtigung der erfassten Person (P) diesen Umstand aufzeigt und/oder den Zugang verweigert, **dadurch gekennzeichnet, dass** der Datenträger (10) ein berührungslos arbeitender Datenträger ist und an jeder Zugangsspur (1, 2) zumindest zwei Leseeinrichtungen mit getrennten Lesebereichen hintereinander angeordnet sind.

2. Einrichtung nach Anspruch 1, **dadurch gekennzeichnet, dass** die Bildaufnahme- und -wiedergabeeinrichtung (7) und die Auswerteeinrichtung (16) derart ausgelegt sind, dass die Person (P) vor Betreten der Bereiche (14) der Leseeinrichtungen (9) der Zugangspur (1, 2) erfasst wird.

3. Einrichtung nach Anspruch 1 oder 2, **dadurch gekennzeichnet, dass** die Bildaufnahme- und -wiedergabeeinrichtung (7) und die Auswerteeinrichtung (16) derart ausgelegt sind, dass der Zugang verweigert wird, wenn die erfasste Person (P) die Bereiche (14) der Leseeinrichtungen (9) der Zugangsspur (1, 2) ohne gelesene Zugangsberechtigung in Zugangsrichtung (3) verläßt.

4. Einrichtung nach einem der vorstehenden Ansprüche, **dadurch gekennzeichnet, dass** die Auswerteeinrichtung (16) im Falle einer nicht gelesenen oder ungültigen Zugangsberechtigung eine Sperreinrichtung ansteuert.

5. Einrichtung nach Anspruch 4, **dadurch gekennzeichnet, dass** die Sperreinrichtung als optische und/oder akustische Alarmeinrichtung ausgebildet ist.

6. Einrichtung nach Anspruch 5, **dadurch gekennzeichnet, dass** eine optische Alarmeinrichtung (11) vorgesehen ist, die bei Betreten der Bereiche (14) der Leseeinrichtungen (9) eingeschaltet und im Falle einer gelesenen, gültigen Zugangsberechtigung ausgeschaltet oder in einen anderen Signalisierungszustand (z.B. Rot/Grün) umgeschaltet wird.

7. Einrichtung nach einem der vorstehenden Ansprüche, **dadurch gekennzeichnet, dass** die Auswerteeinrichtung (16) ein von einer Kontrollperson (C) überwachtes Kontrollgerät (18) mit einer Anzeigeeinheit (19) ansteuert, auf dem das mit der Bildaufnahme- und -wiedergabeeinrichtung (7) aufgenommene Bild der Person (P) ohne gelesene Zugangsberechtigung dargestellt wird.

8. Einrichtung nach Anspruch 7, **dadurch gekennzeichnet, dass** die nicht zugangsberechtigte(n) Person(en) unter Verwendung der Gesichtserkennung auf den Bildern hervorgehoben werden.

9. Einrichtung nach Anspruch 7 oder 8, **dadurch gekennzeichnet, dass** das Kontrollgerät (18) mit einer Leseeinrichtung zur Überprüfung der Zugangsberechtigung versehen ist.

10. Einrichtung nach Anspruch 7, 8 oder 9, **dadurch gekennzeichnet, dass** das Kontrollgerät (18) tragbar ausgebildet ist.

11. Einrichtung nach Anspruch 4, **dadurch gekennzeichnet, dass** die Sperreinrichtung durch eine mechanische Sperreinrichtung gebildet wird.

12. Einrichtung nach einem der vorstehenden Ansprüche, **dadurch gekennzeichnet, dass** wenigstens eine Bildaufnahme- und -wiedergabeeinrichtung (7) an jeder Zugangsspur (1, 2) angeordnet ist.

13. Einrichtung nach einem der vorstehenden Ansprüche, **dadurch gekennzeichnet, dass** nur eine Bildaufnahme- und -wiedergabeeinrichtung (7) für mehrere Zugangsspuren (1, 2) vorgesehen ist.

14. Einrichtung nach einem der vorstehenden Ansprüche, **dadurch gekennzeichnet, dass** die die Person (P) erfassende Detektionseinrichtung wenigstens zwei Bildaufnahme- und -wiedergabeeinrichtungen mit unterschiedlicher Aufnahmeperspektive aufweist und die Datenverarbeitungsanlage die von den wenigstens zwei Bildaufnahme- und -wiedergabeeinrichtungen gelieferten Bilder auf die Größe der Person (P) überprüft.

15. Einrichtung nach einem der vorstehenden Ansprüche, **dadurch gekennzeichnet, dass** Sensoren oder andere Auswerteeinheiten zur Höhenkontrolle vorgesehen sind.

## Claims

1. A device for access control of persons (P) having a reading device (9) for checking the access authorization stored on a data carrier (10) carried by the access-authorized person (P) and readable by the reading device (9) on at least one entrance lane (1, 2) and having a detection device detecting a person (P) passing through the entrance lane (1, 2) and having at least one image capturing and rendering device (7) and an image data processing system which checks the images delivered by the image capturing and rendering device (7) as to persons (P), and having an evaluation device (16) which in the case of a non-read or invalid access authorization of the detected person (P) shows this fact and/or refuses access, **characterized in that** the data carrier (10) is a non-contact-type data carrier, and at least two reading devices with separate reading areas are disposed behind each other on each entrance lane (1, 2).

2. The device according to claim 1, **characterized in that** the image capturing and rendering device (7) and the evaluation device (16) are designed in such a way that the person (P) is detected before entering the areas (14) of the reading devices (9) of the entrance lane (1, 2).

3. The device according to claim 1 or 2, **characterized in that** the image capturing and rendering device (7) and the evaluation device (16) are designed in such a way that access is refused if the detected person (P) leaves the areas (14) of the reading devices (9) of the entrance lane (1, 2) in the entry direction (3) without a read access authorization.

4. The device according to any of the above claims, **characterized in that** the evaluation device (16) drives a blocking device in the case of a non-read or invalid access authorization.

5. The device according to claim 4, **characterized in that** the blocking device is formed as an optical and/or acoustic alarm device.

6. The device according to claim 5, **characterized in that** an optical alarm device (11) is provided which is switched on when the areas (14) of the reading devices (9) are entered, and switched off or switched to another signaling state (e.g. red/green) in the case of a read, valid access authorization.

7. The device according to any of the above claims, **characterized in that** the evaluation device (16) drives a controlling device (18) monitored by a control person (C) and having a display unit (19) which shows the image of the person (P) captured by the image capturing and rendering device (7) without a read access authorization.

8. The device according to claim 7, **characterized in that** the non-access-authorized person(s) are highlighted in the images using the face recognition.

9. The device according to claim 7 or 8, **characterized in that** the controlling device (18) is provided with a reading device for checking the access authorization.

10. The device according to claim 7, 8 or 9, **characterized in that** the controlling device (18) is of portable form.

11. The device according to claim 4, **characterized in that** the blocking device is formed by a mechanical blocking device.

12. The device according to any of the above claims, **characterized in that** at least one image capturing and rendering device (7) is disposed on each entrance lane (1, 2).

13. The device according to any of the above claims, **characterized in that** only one image capturing and rendering device (7) is provided for a plurality of entrance lanes (1, 2).

14. The device according to any of the above claims, **characterized in that** the detection device detecting the person (P) has at least two image capturing and rendering devices with different image perspectives, and the data processing system checks the images delivered by the at least two image capturing and rendering devices for the size of the person (P).

15. The device according to any of the above claims, **characterized in that** sensors or other evaluation units for height control are provided.

## Revendications

1. Dispositif de contrôle d'accès de personnes (P) sur au moins une piste d'accès (1, 2), comportant un dispositif de lecture (9) pour vérifier l'autorisation d'accès qui est stockée en mémoire sur un support de données (10) lisible par le dispositif de lecture (9) et porté par la personne (P) autorisée à l'accès, et comportant un dispositif de détection saisissant une personne (P) passant la piste d'accès (1, 2) avec au moins un dispositif d'enregistrement et de reproduction d'images et une installation de traitement de données-images qui vérifie les images fournies par le dispositif d'enregistrement et de reproduction d'images (7) quant aux personnes (P), et comportant un dispositif d'évaluation (16) qui, dans le cas d'une autorisation d'accès non lue ou non valable de la personne (P) saisie, montre cette circonstance et/ou refuse l'accès, **caractérisé en ce que** le support de données (10) est un support de données qui travaille sans contact, et sur chaque piste d'accès (1, 2), au moins deux dispositifs de lecture sont agencés l'un derrière l'autre avec des zones de lecture séparées.

2. Dispositif selon la revendication 1, **caractérisé en ce que** le dispositif d'enregistrement et de reproduction d'images (7) et le dispositif d'évaluation (16) sont conçus de telle sorte que la personne (P) est saisie avant d'entrer dans les zones (14) des dispositifs de lecture (9) de la piste d'accès (1, 2).

3. Dispositif selon la revendication 1 ou 2, **caractérisé en ce que** le dispositif d'enregistrement et de reproduction d'images (7) et le dispositif d'évaluation (16) sont conçus de telle sorte que l'accès est refusé lorsque la personne (P) saisie quitte les zones (14) des dispositifs de lecture (9) de la piste d'accès (1, 2) sans que l'autorisation de lecture ait été lue en direction d'accès (3).

4. Dispositif selon l'une des revendications précédentes, **caractérisé en ce que** le dispositif d'évaluation (16) pilote un dispositif de blocage en cas d'autorisation d'accès non lue ou non valable.

5. Dispositif selon la revendication 4, **caractérisé en ce que** le dispositif de blocage est réalisé sous forme de dispositif d'alarme optique et/ou acoustique.

6. Dispositif selon la revendication 5, **caractérisé en ce qu'**il est prévu un dispositif d'alarme (11) optique qui est allumé lorsqu'on entre dans les zones (14) des dispositifs de lecture (9) et qui, en cas d'autorisation d'accès lue valable, est éteint ou commuté dans un autre état de signalisation (par exemple rouge/vert).

7. Dispositif selon l'une des revendications précédentes, **caractérisé en ce que** le dispositif d'évaluation (16) pilote un appareil de contrôle (18) surveillé par un contrôleur (C) avec une unité d'affichage (19), sur lequel est représentée l'image prise par le dispositif d'enregistrement et de reproduction d'images (7), de la personne (P) sans autorisation d'accès lue.

8. Dispositif selon la revendication 7, **caractérisé en ce que** la ou les personnes non autorisée(s) d'accès sont mises en évidence sur les images en utilisant une reconnaissance de visage.

9. Dispositif selon la revendication 7 ou 8, **caractérisé en ce que** l'appareil de contrôle (18) est pourvu d'un dispositif de lecture pour vérifier l'autorisation d'accès.

10. Dispositif selon la revendication 7, 8 ou 9, **caractérisé en ce que** l'appareil de contrôle (18) est réalisé portable.

11. Dispositif selon la revendication 4, **caractérisé en ce que** le dispositif de blocage est formé par un dispositif de blocage mécanique.

12. Dispositif selon l'une des revendications précédentes, **caractérisé en ce qu'**au moins un dispositif d'enregistrement et de reproduction d'images (7) est agencé sur chaque piste d'accès (1, 2).

13. Dispositif selon l'une des revendications précédentes, **caractérisé en ce qu'**il n'est prévu qu'un seul dispositif d'enregistrement et de reproduction d'images (7) pour plusieurs pistes d'accès (1, 2).

14. Dispositif selon l'une des revendications précédentes, **caractérisé en ce que** le dispositif de détection saisissant la personne (P) présente au moins deux dispositifs d'enregistrement et de reproduction d'images avec différentes perspectives de prise de vue et l'installation de traitement des données vérifie les images fournies par au moins deux dispositifs d'enregistrement et de reproduction d'images quant à la taille de la personne (P).

15. Dispositif selon l'une des revendications précédentes, **caractérisé en ce que** des capteurs ou autres unités d'évaluation sont prévus pour le contrôle de hauteur.
